# EUROPÄISCHE PATENTSCHRIFT

(11) **EP 0 183 130 B1**
(45) Veröffentlichungstag und Bekanntmachung des Hinweises auf die Patenterteilung: **06.07.1988**
(21) Anmeldenummer: 85114377.6
(22) Anmeldetag: 12.11.1985
(51) Int. Cl.: B05B 1/32, B65D 47/34, F16K 15/02

(54) **Zerstäuberdüse eines Flüssigkeitszerstäubers**
Nozzle of an atomizer
Buse d'un pulvérisateur

(30) Priorität: 29.11.1984 DE 3443640
(43) Veröffentlichungstag der Anmeldung: 04.06.1986
(73) Patentinhaber: Kläger, Karlheinz, D-8902 Neusäss (DE)
(72) Erfinder: Kläger, Karlheinz, D-8902 Neusäss (DE)
(74) Vertreter: Gauger, Hans-Peter, Dipl.-Ing.

(56) Entgegenhaltungen:
- GB-A- 2 105 012
- US-A- 3 061 202

## Beschreibung

Die Erfindung bezieht sich auf eine verstellbare Zerstäuberdüse für einen handbetätigten Flüssigkeitszerstäuber der durch den Oberbegriff des Patentanspruches 1 angegebenen Gattung.

Bei den aus der US-A-3 061 202 bekannten Zerstäuberdüsen dieser Art ergeben die Haltebüchse, das Drallkörper-Einsatzstück, der Ventilstift und die Rückstellfeder separate Montageteile, die ihre die Arbeitsweise des Rückschlagventils beeinflussende wechselseitige Zuordnung erst bei einem dann auch unter Einschluß der Düsenmutter erfolgenden Zusammenbau einer solchen Düse an einem für ihre Anordnung vorgesehenen Gewindeansatz eines Zerstäubergehäuses erfahren. Der Zusammenbau wird dabei durch die Rückstellfeder erschwert, indem deren auf den Ventilstift ausgeübte Vorspannung ausschließlich mit einem Zusammenwirken von dessen Ventilkopf mit dem dabei gehäuseseitig an der Mündung der Auslaßdruckleitung des Zerstäubers ausgebildeten Ventilsitz erhalten wird. Diese durch den Ventilstift übersetzte Vorspannung der Rückstellfeder muß daher durch ein entsprechend geschicktes Manipulieren solange gebremst werden, bis die Düsenmutter auf den Gewindeansatz des Zerstäubergehäuses aufgeschraubt ist. Das Aufschrauben der Düsenmutter erfordert dabei gleichzeitig das besonders kritische Geschick, die durch die Rückstellfeder vorgespannte Berührungsstellung des im übrigen in dem-Hohlraum des Drallkörper-Einsatzstückes instabil angeordneten Ventilstiftes mit dem Ventilsitz wenigstens bis zum Fassen der Gewinde beizubehalten, weil sonst keine ordnungsgemäße Arbeitsweise des Rückschlagventils gesichert ist. Da solche Düsen im Gebrauch des Flüssigkeitszerstäubers auch häufig durch ein Zerlegen in ihre Einzelteile gesäubert werden, muß dabei dieses Geschick auch von technisch ungeübten Laien abverlangt werden, was nicht immer erfüllbar ist.

Die durch die Patentansprüche gekennzeichnete Erfindung löst die Aufgabe, eine verstellbare Zerstäuberdüse der angegebenen Gattung derart auszubilden, daß sie durch einen unkomplizierteren Zusammenbau der einzelnen Düsenteile einfacher an dem dafür vorgesehenen Gewindeansatz eines Zerstäubergehäuses angeordnet werden kann.

Die mit der erfindungsgemäßen Zerstäuberdüse erzielbaren Vorteile liegen im wesentlichen darin, daß jetzt das Drallkörper-Einsatzstück, der Ventilstift und die Rückstellfeder zu einer Montagegruppe zusammengefaßt sind, bei welcher die auf den Ventilstift ausgeübte Vorspannung der Rückstellfeder durch das Zusammenwirken von dessen Anschlagbund mit dem Haltevorsprung des Einsatzstückes gebremst ist. Diese gleichzeitig sehr einfach komplettierbare Montagegruppe kann deshalb ohne größere Schwierigkeiten weiter mit der Haltebüchse zusammengesteckt und dann mittels der Düsenmuttter auf den Gewindeansatz eines Zerstäubergehäuses aufgeschraubt werden. Eine mit dem Anschlagbund jetzt auch erhaltene Axialführung des Ventilstiftes ergibt dabei gleichzeitig eine präzisere Arbeitsweise des Rückschlagventils, das jetzt auch noch mit der Bereitstellung von Drallkörper-Einsatzstücken mit zwei axial Unterschiedlich langen Hohlräumen bei zwei entsprechend unterschiedlich ausgeführten Düsen für eine völlige Absperrmöglichkeit mittels der Düsenmutter oder keine solche Absperrmöglichkeit der im Gebrauch des Flüssigkeitszerstäubers über dessen Auslaßdruckleitung herangeführten Flüssigkeit beeinflußbar ist.

Ein Ausführungsbeispiel der erfindungsgemäßen Zerstäuberdüse ist in der Zeichnung schematisch dargestellt und wird nachfolgend näher beschrieben. Es zeigt
Figur 1 einen Längsschnitt der Zerstäuberdüse mit einer Anordnung an einem Gewindeansatz des Gehäuses eines handbetätigten Flüssigkeitszerstäubers,
Figur 2 einen Längsschnitt des Drallkörper-Einsatzstückes der Zerstäuberdüse gemäß Figur 1 und
Figur 3 eine Stirnansicht des Drallkörper-Einsatzstückes gemäß Figur 2.

Die erfindungsgemäße Zerstäuberdüse ist bevorzugt für einen handbetätigten Flüssigkeitszerstäuber der Ausbildung nach der DE-PS 3 245 493 vorgesehen. Bei diesen Flüssigkeitszerstäubern wird die in einem Flüssigkeitsbehälter gespeicherte Flüssigkeit durch Betätigung einer Kolbenpumpe mittels eines Griffhebels über eine Auslaßdruckleitung 1 des Zerstäubergehäuses 2 herangeführt, an deren Mündung ein durch den Auslaßdruck der Flüssigkeit betätigbares Rückschlagventil der zur Erzeugung eines verstellbaren Sprühstrahls ausgebildeten Zerstäuberdüse angeordnet ist.

Das Zerstäubergehäuse 2 ist mit einem mit der Mündung der Druckleitung 1 achsgleichen Gewindeansatz 3 einstückig ausgebildet, auf dessen Außengewinde eine Düsenmutter 4 aufschraubbar ist. Die Düsenmutter 4 ist im wesentlichen topfförmig ausgebildet und weist bodenseitig eine Durchtrittsöffnung 5 für einen Sprühstrahl der Flüssigkeit auf, der durch die Düse 6 einer Düsenscheibe 7 geformt wird. Die Düse 6 kann alternativ auch eine mit der Düsenmutter 4 integrierte Ausbildung aufweisen, womit dann die Düsenscheibe 7 nicht vorhanden ist.

In den Gewindeansatz 3 ist eine Haltebüchse 8 axial eingesteckt. Die Haltebüchse 8 ist ein beispielsweise aus Polyäthylen gefertigtes Spritzgußteil, an weichem ein Anschlagbund 9 und ein Deckelteil 10 einstückig ausgebildet sind. Der an der Stirnfläche des Gewindeansatzes 3 anliegende Anschlagbund 9 ist mit einer bezüglich der Düsenmutter 4 wirksamen Dichtlippe ausgebildet. Der Deckelteil 10, der für eine alternative Ausbildung der Haltebüchse 8 auch ein separat gefertigtes, dann aber mit der Haltebüchse noch fest zu verbindendes Bauteil sein kann, weist eine mit der Mündung der Druckleitung 1 achsgleiche Durchtrittsbohrung 11 kleineren Durchmessers auf, die an ihrer Mündung einen Ventilsitz 12 für den Ventilkopf 13 eines Ventilstiftes 14 bildet. Bei einem Verzicht auf den Deckelteil 10 an der Haltebüchse 8 kann der Ventilsitz 12 auch unmittelbar an der Mündung der Druckleitung 1 ausgebildet sein. Die Haltebüchse 8 ist dann noch an ihrem dem Deckelteil 10 abgewandten Ende mit einem Durchsteckloch 15 versehen, über welches ein Drallkörper-Einsatzstück 16 in die Haltebüchse axial einführbar ist.

Das Drallkörper-Einsatzstück 16 ist topfförmig ausgebildet. Am Boden seines Hohlraumes, der als eine Sacklochbohrung 17 ausgeführt ist, ist zur Komplettierung des durch den Auslaßdruck der Flüssigkeit betätigbaren Rückschlagventils eine Rückstellfeder 18 abgestützt, welche den Ventilkopf 13 des Ventilstiftes 14 gegen den Ventilsitz 12 vorspannt. Das ventilseitige Ende der Sacklochbohrung 17 ist im Durchmesser vergrößert und dabei gleichzeitig durch einen radialen Haltevorsprung 19 eingeengt, der für ein Zusammenwirken mit einem ringförmigen Anschlagbund 20 des Ventilstiftes 14 vorgesehen ist. Der Anschlagbund 20 weist einen im Vergleich zu dem Ventilkopf 13 größeren Durchmesser auf und ist so bemessen, daß damit gleichzeitig eine unter der Vorspannung der Rückstellfeder 18 stehende axiale Führung des Ventilstiftes 14 an dem Drallkörper-Einsatzstück 16 erhalten wird. Wenn somit für einen Zusammenbau der Düse zuerst der Ventilstift 14 zusammen mit der Rückstellfeder 18 in die Sacklochbohrung 17 des Drallkörper-Einsatzstückes 16 für eine aus der Darstellung in Figur 1 ableitbare Anordnung eingefügt wird, dann wird der Anschlagbund 20 unter der Vorspannung der Rückstellfeder 18 gegen den Haltevorsprung 19 angedrückt und damit also die Vorspannung der Rückstellfeder solange gebremst, bis bei der weiteren Komplettierung der Düse diese Montagegruppe dann noch mit der Haltebüchse 8 vervollständigt wird.

Das Drallkörper-Einsatzstück 16 ist ebenfalls ein bevorzugt aus Polyäthylen gefertigtes Spritzgußteil und weist an seiner Mantelfläche sechs achsparallele Vorsprünge 21 auf, mit welchen im Zusammenwirken mit der umgebenden Wand der Haltebüchse 8 einzelne achsparallele Durchtrittskanäle für die aus der Druckleitung 1 herangeführte Flüssigkeit gebildet werden. Die Flüssigkeit wird über diese Durchtrittskanäle und unter Vermittlung des Durchsteckloches 15 an eine Drallnut 22 weitergeleitet, die für ein Zusammenwirken mit der Düse 6 in der an der Düsenscheibe 7 anliegenden Stirnfläche des Drallkörper-Einsatzstückes 16 ausgebildet ist. Die Vorsprünge 21 erstrecken sich dabei nur über eine Teillänge des Drallkörper-Einsatzstückes 16 und ergeben für einen Hüllkreis einen im Vergleich zu dem Durchmesser des Durchsteckloches 15 der Haltebüchse 8 etwas größeren Durchmesser. Die aus dem Drallkörper-Einsatzstück 16, dem Ventilstift 14 und der Rückstellfeder 18 bestehende Montagegruppe kann daher mit der Haltebüchse 8 erweitert werden, so daß es dann für eine verstellbare Anordnung der Düse an dem Gewindeansatz 3 nur noch erforderlich ist, diese Gesamtheit in den Gewindeansatz axial einzustecken und mit der mit der Düsenscheibe 7 vervollständigten Düsenmutter 4 am Gewindeansatz 3 zu verschrauben.

In Figur 1 sind die Einzelteile der Düse in der beim Gebrauch des Flüssigkeitszerstäubers eingenommenen Relativlage gezeigt. Mit einer Verstellung der Düsenmutter 4 kann dabei der aus der Düse 6 austretende Sprühstrahl der über die Druckleitung 1 herangeführten Flüssigkeit verändert werden, weil dabei unter Vermittlung des Drallkörper-Einsatzstückes 16 die auf den Ventilstift 14 einwirkende Vorspannung der Rückstellfeder 18 für eine Beeinflussung des Verstellweges des Ventilstiftes entsprechend verändert wird. Sofern nun die Sacklochbohrung 17 des Drallkörper-Einsatzstückes 16 eine im Vergleich zu dem axialen Verstellweg des Ventilstiftes 14 kleinere Länge aufweist, dann kann mit dieser Verstellung der Düsenmutter 4 die Druckleitung 1 auch völlig abgesperrt werden. Die Düsenmutter 4 muß dafür nur aus der in Figur 1 dargestellten Relativlage weiter auf den Gewindeansatz 3 aufgeschraubt werden, bis der Boden des Drallkörper-Einsatzstückes 16 an das Ende des Ventilstiftes 14 anschlägt. Sofern die Sacklochbohrung 17 eine im Vergleich zu dem axialen Verstellweg des Ventilstiftes 14 größere Länge aufweist, dann kann diese Absperrung der Druckleitung 1 auch mit einem weiteren Aufschrauben der Düsenmutter 4 auf den Gewindeansatz 3 hingegen nicht erreicht werden, weil dann nicht diese Anschlagstellung mit dem Ventilstift 14 erhalten wird. Durch die Ausbildung des radialen Haltevorsprunges 19 an dem Drallkörper-Einsatzstück 16 ist es daher auch möglich, lediglich mit der Bereitstellung von zwei unterschiedlich langen Ventilstiften 14, die aber übereinstimmend den mit diesem Haltevorsprung zusammenwirkenden Anschlagbund 20 aufweisen müssen, zwei entsprechend unterschiedlich ausgeführte Zerstäuberdüsen für eine einfache Austauschmöglichkeit anzubieten.

## Patentansprüche

1. Verstellbare Zerstäuberdüse für einen handbetätigten Flüssigkeitszerstäuber, mit einer auf einen Gewindeansatz (3) des Zerstäubergehäuses (2) aufschraubbaren Düsenmutter (4) und einer in den Gewindeansatz (3) axial einsteckbaren Haltebüchse (8) für ein den Auslaß einer Flüssigkeit aus einer Druckleitung (1) des Zerstäubers vermittelndes Rückschlagventil, das mit einem Ventilstift (14) gebildet ist, der in dem Hohlraum (17) eines koaxial zu der Haltebüchse (8) angeordneten topfförmigen Drallkörper-Einsatzstückes (16) angeordnet und an einem Ventilkopf (13) durch eine an dem stirnseitig mit einer Düse (6) der Düsenmutter (4) zusammenwirkenden Boden dieses Einsatzstückes abgestützte Rückstellfeder (18) gegen einen Ventilsitz (12) vorspannbar ist, dadurch gekennzeichnet, daß der Ventilstift (14) einen ringförmigen Anschlagbund (20) größeren Durchmessers als sein Ventilkopf (13) aufweist und an diesem Anschlagbund (20) unter dem Einfluss der Rückstellfeder (18) mit einem radialen Haltevorsprung (19) am ventilseitigen Ende des Hohlraums (17) des Drallkörper-Einsatzstükkes (16) zusammenwirkt.

2. Zerstäuberdüse nach Anspruch 1, dadurch gekennzeichnet, daß der Ventilstift (14) an der den Hohlraum (17) bildenden Innenwand des Drallkörper-Einsatzstückes (16) axial geführt ist.

3. Zerstäuberdüse nach Anspruch 1 oder 2, dadurch gekennzeichnet, daß der Ventilsitz (12) an einer axialen Durchtrittsbohrung (11) eines Deckelteils (10) der Haltebüchse (8) ausgebildet ist.

4. Zerstäuberdüse nach Anspruch 3, dadurch gekennzeichnet, daß der Deckelteil (10) eine mit der Haltebüchse (8) einstückige Ausbildung aufweist.

5. Zerstäuberdüse nach einem der Ansprüche 1 bis 4, dadurch gekennzeichnet, daß der Mantel des Drallkörper-Einsatzstückes (16) mit achsparallelen Vorsprüngen (21) versehen ist, zwischen denen durch die umgebende Innenwand der Haitebüchse (8) begrenzte Durchtrittskanäle für die Flüssigkeit ausgebildet sind, wobei die Flüssigkeit über diese Durchtrittskanäle zu einer mit der Düse (6) der Düsenmutter (4) zusammenwirkenden Drallnut (22) in der Stirnfläche des Drallkörper-Einsatzstückes (16) weitergeleitet wird.

6. Zerstäuberdüse nach Anspruch 5, dadurch gekennzeichnet, daß die Vorsprünge (21) eine im Vergleich zu dem Drallkörper-Einsatzstück (16) kleinere Axiallänge aufweisen und für einen Hüllkreis einen im Vergleich zu dem Durchmesser eines axialen Durchsteckloches (15) der Haltebüchse (8) etwas größeren Durchmesser ergeben.

7. Zerstäuber nach einem der Ansprüche 1 bis 6, dadurch gekennzeichnet, daß der Hohlraum (17) des Drallkörper-Einsatzstückes (16) eine im Vergleich zu dem mit der Düsenmutter (4) beeinflußbaren axialen Verstellweg des Ventilstiftes (14) kleinere Axiallänge aufweist.

8. Zerstäuberdüse nach einem der Ansprüche 1 bis 6, dadurch gekennzeichnet, daß der Hohlraum (17) des Drallkörper-Einsatzstückes (16) eine im Vergleich zu dem mit der Düsenmutter (4) beeinflußbaren axialen Verstellweg des Ventilstiftes (14) größere Axiallänge aufweist.

## Claims

1. An adjustable spray nozzle for a manually operated liquid atomizer, comprising a nozzle screw nut (4) which may be screwed onto a threaded portion (3) of the atomizer housing (2) and a holding socket (8) which may be axially inserted into the threaded portion (3) and serving to house a check valve that offers an exit for a liquid from a pressure duct (1) and that is formed with a valve pin (14) which is arranged in the cavity (17) of a cup-shaped twist member insert (16) coaxially arranged with respect to the holding socket (8), said valve pin having a valve head (13) on which it may be biased against a valve seat (12) by means of a resetting spring (18) which is supported on the bottom of said insert coacting at its face with a nozzle (6) of the nozzle nut (4), characterized in that the valve pin (14) is provided with an annular stop flange (20) of a larger diameter than its valve head (13) and cooperates on this stop flange (20) under the action of the resetting spring (18) with a radial holding projection (19) on the valve side end of the cavity (17) of the twist member insert (16).

2. A spray nozzle according to claim 1, characterized in that the valve pin (14) is axially guided on the inner wall of the twist member insert (16) which inner wall forms said cavity (17).

3. A spray nozzle according to claim 1 or 2, characterized in that the valve seat (12) is formed on an axial through bore (11) of a lid member (10) of the holding socket (8).

4. A spray nozzle according to claim 3, characterized in that the lid member (10) is integrally formed with said holding socket (8).

5. A spray nozzle according to any of the claims 1 to 4, characterized in that the shell of the twist member insert (16) is provided with axially parallel projections (21) for forming conducting channels for the liquid by their interspaces and limited by the surrounding inner wall of the holding socket (8), whereby the liquid is further conducted through said conducting channels to a twist groove (22) provided in the face of the twist member insert (16) for coacting with the nozzle (6) of the nozzle nut (4).

6. A spray nozzle according to claim 5, characterized in that the projections (21) are provided with an axial length smaller than the twist member insert (16) and with an enveloping circle of a diameter which is slightly larger than the diameter of an axial through opening (15) of the holding socket (8).

7. A spray nozzle according to any of the claims 1 to 6, characterized in that the cavity (17) of the twist member insert (16) is provided with an axial length smaller than the axial adjustment path of the valve pin (14) which may be influenced with the nozzle nut (4).

8. A spray nozzle according to any of the claims 1 to 6, characterized in that the cavity (17) of the twist member insert (16) is provided with an axial length larger than the axial adjustment path of the valve pin (14) which may be influenced with the nozzle nut (4).

## Revendications

1. Buse d'atomisation réglable pour un pulvérisateur à commande manuelle, comprenant, un écrou de buse (4) à visser sur un bout fileté (3) du carter du pulvérisateur (2), ainsi qu'une douille (8) de retenue enfichable axialement dans ledit bout fileté (3), ladite douille positionnant un clapet de non-retour permettant la sortie d'un liquide d'une conduite sous pression du pulvérisateur, ladite soupape étant pourvue d'une tige (14) qui est disposée dans le creux (17) d'un insert tordeur sous forme d'un pot, en arrangement coaxial relatif à ladite douille de retenue (8), et qui peut se mettre en précontrainte sous l'effet d'un ressort de rappel (18) contre un siège de soupape (12), ledit ressort étant en appui au fond dudit insert qui coopère par sa surface d'attaque avec une buse (6) dudit écrou de buse (4), caractérisée en ce que ladite tige de soupape (14) comprend un collet d'arrêt annulaire (20) dont le diamètre est plus grand que sa tête de soupape (13), en coopérant, audit collet d'arrêt, avec une saillie de retenue (19) à l'extrémité de soupape dudit creux (17) de l'insert tordeur (16), sous l'effet dudit ressort de rappel (18).

2. Buse d'atomisation selon la Revendication 1, caractérisée en ce que ladite tige de soupape (14) est axialement guidée à la paroi intérieure dudit insert tordeur (16) qui forme ledit creux (17).

3. Buse d'atomisation selon la Revendication 1 ou 2, caractérisée en ce que ledit siège de soupape (12) est formé à un forage axial de passage (11) d'un élément de couvercle (10) de ladite douille de retenue (8).

4. Buse d'atomisation selon la Revendication 3, caractérisée en ce que ledit élément de couvercle (10) est formé intégralement avec.ladite douille de retenue (8).

5. Buse d'atomisation selon quelconque des Revendications 1 à 4, caractérisée en ce que l'enveloppe dudit insert tordeur (16) est pourvue de saillies (21) parallèles à l'axe, entre lesquelles des canaux de passage pour le liquide sont formés qui sont limités par la paroi intérieure de la douille de retenue (8) les enveloppant, le liquide étant conduit par ces canaux de passage à une rainure de torsion (22) en coopération avec ladite buse (6) de l'écrou de buse (4), qui est disposée dans la face d'attaque dudit insert tordeur (16).

6. Buse d'atomisation selon la Revendication 5, caractérisée en ce que la longueur axiale desdites saillies (21) est réduite comparativement à la longueur dudit insert tordeur (16) pendant que lesdites saillies fournissent un diamètre pour un cercle enveloppant, qui est un peu plus grand que le diamètre d'un forage de passage axial (15) de ladite douille de retenue (8).

7. Buse d'atomisation selon quelconque des Revendications 1 à 6, caractérisée en ce que la longueur axiale dudit creux (17) de l'insert tordeur (16) est réduite comparativement à la course de déplacement axial de ladite tige de soupape (14) qui peut être contrôlée par ledit écrou de buse (4).

8. Buse d'atomisation selon quelconque des Revendications 1 à 6, caractérisée en ce que la longueur axiale dudit creùx (17) dudit insert tordeur (16) est allongée comparativement à la course de déplacement axial de ladite tige de soupape (14) qui peut être contrôlée par ledit écrou de buse (4).
